# EUROPÄISCHE PATENTSCHRIFT

(11) **EP 1 527 975 B1**
(45) Veröffentlichungstag und Bekanntmachung des Hinweises auf die Patenterteilung: **05.09.2007**
(21) Anmeldenummer: 04025499.7
(22) Anmeldetag: 27.10.2004
(51) Int. Cl.: B61D 19/00, E05D 15/10, E05F 15/14

(54) **Schwenkschiebetür für Fahrzeuge, insbesondere Fahrgasttür für Fahrzeuge des öffentlichen Personennahverkehrs**
Sliding and plugging door, especially passenger door for mass transit vehicles
Porte louvoyante coulissante, notamment porte pour les passagers de véhicules de transport en commun

(30) Priorität: 31.10.2003 DE 20316764 U
(43) Veröffentlichungstag der Anmeldung: 04.05.2005
(73) Patentinhaber: Gebr. Bode GmbH & Co. KG, 34123 Kassel (DE)
(72) Erfinder: Horn, Manfred, 34260 Kaufungen (DE); Pellegrini, Andreas, 34590 Wabern (DE)
(74) Vertreter: Feder, Wolf-Dietrich

(56) Entgegenhaltungen:
- EP-A- 0 517 334
- EP-A- 1 314 626
- US-A- 4 503 638

## Beschreibung

Die Erfindung betrifft eine Schwenkschiebetür für Fahrzeuge, insbesondere eine Fahrgasttür für Fahrzeuge des öffentlichen Personennahverkehrs, mit den Merkmalen aus dem Oberbegriff des Patentanspruchs 1. Derartige Schwenkschiebetüren sind in unterschiedlichen Ausführungsformen bekannt und beispielsweise in EP 1 040 979 A2 und EP 1 314 626 A1 beschrieben.

In dem Dokument US-A 4503638 ist eine Aufhängevorrichtung für den Türflügel einer ausschwenkbaren Schiebetür für Fahrzeuge, insbesondere Schienenfahrzeuge, beschrieben. Der Türflügel ist über einen Schwenkarm an einem Gestell befestigt, das auf einer horizontal angeordneten Tragstange verschiebbar gelagert ist. Weiterhin ist im unteren Bereich des Türflügels eine Führungsschiene vorgesehen, in welcher Rollen laufen, die an einem Schwenkarm befestigt sind, der um eine am Türrahmen angeordnete Schwenkachse verschwenkbar ist.

Es hat sich gezeigt, dass bei derartigen Schwenkschiebetüren die Montage und Justierung der Tür im Türrahmen des Fahrzeugs sehr zeitaufwendig ist, weil durch spezielle Justierarbeiten, wie z.B. die Unterfütterung von Schrauben, Ungenauigkeiten in den Maßen und der Ausrichtung des Türrahmens ausgeglichen werden müssen. Dabei muss durch die Justierung erreicht werden, dass die Türblätter sowohl bei der Querbewegung als auch bei der Längsbewegung glatt und ohne Klemmungen laufen.

Der Erfindung liegt die Aufgabe zugrunde, eine Schwenkschiebetür mit den Merkmalen aus dem Oberbegriff des Patentanspruchs 1 so auszugestalten, dass bei der Montage der Tür im Türrahmen die Justierarbeiten wesentlich weniger aufwendig erfolgen können und somit bei den Montagearbeiten erheblich Zeit eingespart werden kann. Weiterhin sollte die erfindungsgemäße Schwenkschiebetür einfach und kostengünstig konstruiert sein und es sollte ein springen der Drehsäule beim Auftreten von starken Stößen verhindert werden.

Die Lösung dieser Aufgabe erfolgt erfindungsgemäß mit den Merkmalen des Patentanspruchs 1. Vorteilhafte Weiterbildungen der Erfindung sind in den abhängigen Ansprüchen beschrieben.

Ein Grundgedanke der Erfindung besteht darin, sowohl an den Querführungen der Tragführung als auch bei einer besonders vorteilhaften Ausführungsform im Hinblick auf die Längsführung der Türblätter besondere Justiermöglichkeiten vorzusehen, durch welche mit wenigen Handgriffen eine klemmungslose Führung der Tragführung in Querrichtung und ggf. der Türblätter in Längsrichtung erreicht werden kann. Es hat sich gezeigt, dass mit der erfindungsgemäßen Schwenkschiebetür die Montagezeit auf mindestens 25 % der sonst üblichen Montagezeit reduziert werden kann. Weiterhin hat sich gezeigt, dass die erfindungsgemäße Schwenkschiebetür in einer einfachen und wenig Bauraum beanspruchenden Konstruktion hergestellt werden kann und das Springen der Drehsäule durch die spezielle Art ihrer Lagerung verhindert wird.

Im folgenden wird anhand der beigefügten Zeichnungen ein Ausführungsbeispiel für eine Schwenkschiebetür nach der Erfindung näher erläutert.

In den Zeichnungen zeigen:
- Fig. 1: in schematischer Darstellung die Ansicht einer Schwenkschiebetür mit zwei Türblättern im geöffneten Zustand der Tür von innen her gesehen;
- Fig. 1A: den Bereich A aus Fig. 1 in gegenüber Fig. 1 vergrößerter Darstellung;
- Fig. 1B: einen Schnitt nach der Linie C-C in Fig. in gegenüber Fig. 1 vergrößerter Darstellung;
- Fig. 2: einen Vertikalschnitt durch die Tür nach der Linie A-A in Fig. 1;
- Fig. 3 bis 5: in isometrischen Darstellungen aus unterschiedlichen Richtungen die gesamte Antriebseinrichtung der Schwenkschiebetür nach den Fig. 1 und 2.

Die in den Zeichnungen dargestellte Schwenkschiebetür ist als zweiflügelige Tür ausgebildet und besitzt ein erstes Türblatt 1 A und ein zweites Türblatt 1 B. Das Türblatt 1 A ist mittels eines drehsteifen Tragarms 1.1 A mit einer Führungseinheit 8A verbunden, während das Türblatt 1 B über einen entsprechenden Tragarm 1.1 B mit einer Führungseinheit 8B verbunden ist. Die Führungseinheiten 8A und 8B sind in einer Tragführung 3 aufgehängt, welche im oberen Bereich des Türportals angeordnet ist. Die Tragführung 3 ist an ihren beiden Enden mit einem Rahmenteil 4.1 und 4.2 fest verbunden, und jedes Rahmenteil ist in mit dem Türrahmen 2 fest verbundenen Querführungen in einer Richtung horizontal und quer zur Türöffnung verschiebbar geführt. Die Querführungen besitzen mit dem Türrahmen 2 verbundene Halterungen 6.1 und 6.2, in denen in Querrichtung verlaufende Führungsschienen 5.1 und 5.2 angeordnet sind, in welchen an den Rahmenteilen 4.1 und 4.2 angeordnete Führungsrollen 7.1 bzw. 7.2 laufen. Die Führungsschienen 5.1 und 5.2 sind in den Halterungen 6.1 und 6.2 derart angeordnet, dass sie um eine vertikale Achse schwenkbar in der horizontalen Ebene justierbar sind. Hierzu ist jede Führungsschiene 5.1 bzw. 5.2 jeweils über drei in einer horizontalen Ebene durch die Halterung 6.1 bzw. 6.2 geführte Schraubverbindungen 17.1 bzw. 17.2 in einer horizontalen Ebene verstellbar mit der entsprechenden Halterung verbunden.

In der Tragführung 3 ist für jedes Türblatt 1A, 1 B eine sich über einen Teil der Türbreite erstreckende, als Rundstange ausgebildete Führungsschiene 3A bzw. 3B angeordnet, auf welcher jeweils die die Führungsschiene an drei Seiten umfassende Führungseinheit 8A bzw. 8B geführt ist. Die Kippmomente der Führungseinheiten 8A und 8B um die Bewegungsrichtung werden von einer Rollenführung 15A bzw. 15B aufgenommen, die schwenkbar am Türrahmen 2 gelagert ist und jeweils in eine in der Nähe der Unterkante des Türblatts 1 A bzw. 1 B angeordnete Führungsschiene 1.2A bzw. 1.2B eingreift.

Die Führungsschienen 3A und 3B sind übereinander angeordnet und die Führungseinheiten 8A und 8B derart ausgebildet, dass sie ungehindert aneinander vorbeilaufen können. Aufgrund der oben beschriebenen Querführungen ist die Tragführung 3 zusammen mit den Türblättern 1A und 1B aus einer Geschlossenstellung, in der die Türblätter 1A und 1B in der Fahrzeugwand liegen, in eine Verschiebestellung nach außen verschiebbar, in der die Türblätter 1A und 1B außen vor der Fahrzeugwand liegen. In dieser Verschiebestellung sind die Türblätter 1A und 1B in einander entgegengesetzten Richtungen verschiebbar, bis sie sich in der in den Zeichnungen dargestellten voll geöffneten Stellung befinden.

Dabei sind die Führungseinheiten 8A und 8B gegenüber den Türblättern 1A bzw. 1 B, mit denen sie verbunden sind, in Richtung zum jeweils anderen Türblatt hin versetzt. Durch diese Versetzung wird erreicht, dass die Türblätter 1A und 1B in der voll geöffneten Stellung die gesamte vom Türrahmen 2 umgrenzte Türöffnung freigeben.

Die am Türrahmen 2 fest angeordneten Halterungen 6.1 und 6.2 für die in Querrichtung verlaufenden Führungsschienen 5.1 und 5.2 sind über eine oberhalb der Tragführung 3 horizontal und parallel zur Tragführung angeordnete Führungsplatte 12 fest miteinander verbunden. Dabei erfolgt die Befestigung der Führungsplatte 12 an den Halterungen 6.1 und 6.2 über Schraubverbindungen 18.1 bzw. 18.2, die durch Langlöcher 12.41 bzw. 12.42 in der Führungsplatte 12 geführt sind, deren Längsrichtung parallel zur Längsrichtung der Führungsplatte 12 verläuft. Der Vorteil dieser Befestigungsart wird weiter unten erläutert.

Als Antriebsvorrichtung sowohl für die Verschiebung der Türblätter 1A und 1B als auch für die Bewegung der Tragführung 3 in Querrichtung dient ein Motor 9, welcher derart an der Tragführung 3 angeordnet ist, dass die Längsrichtung seines Gehäuses senkrecht zur Führungsplatte 12 ausgerichtet ist und das Gehäuse die Führungsplatte in einer eine Querbewegung des Motors 9 zulassenden länglichen Öffnung 12.3 durchsetzt. Das Abtriebselement des Motors 9 ist über ein Getriebe 10 mit einer Antriebsrolle 11.1 verbunden, die zusammen mit einer Gegenrolle 11.2 und einem Zahn- oder Nockenriemen 11.3 einen Riementrieb bildet. Die Führungsschlitten 8A und 8B sind jeweils mit einem Trum des Nockenriemens 11.3 derart verbunden, dass ihre Längsbewegung jeweils in einander entgegengesetzten Richtungen erfolgt. Der Motor 9 kann grundsätzlich sowohl als Elektromotor als auch als drehender Fluidmotor ausgebildet sein.

Selbstverständlich kann der Motor 9 auch so angeordnet sein, dass die Längsrichtung seines Gehäuses parallel zur Führungsplatte 12 verläuft.

Die Kraft für die Verschiebung der Tragführung 3 in Querrichtung wird aus der Reaktionskraft des Motors 9 abgeleitet. Hierzu ist das Gehäuse des Motors 9 um eine zur Abtriebswelle fluchtende Drehachse drehbar auf der Tragführung 3 gelagert und über ein nicht dargestelltes Getriebe mit einem als zweiarmiger Spreizhebel 13 ausgebildeten Spreizelement verbunden. Der eine Hebelarm des Spreizhebels 13 trägt eine Rolle 13.1, die sich in einer als Stützteil wirkenden, in der Führungsplatte 12 vorgesehenen Schlitzführung 12.1 abstützt. Der andere Hebelarm des Spreizhebels 13 ist über eine Koppelstange 13.2 mit einem Hebelarm eines zweiten Spreizhebels 13.3 verbunden, dessen anderer Hebelarm eine Rolle 13.4 trägt, die in einem Abschnitt 12.21 einer weiteren Schlitzführung in der Führungsplatte 12 läuft. Dieser Abschnitt der Schlitzführung dient somit als Stützteil für die Wirkung des zweiten Spreizhebels 13.3. Die Schlitzführung 12.21 geht in ihrem weiteren Verlauf in eine Schlitzführung 12.22 über, welche einen nach innen gekrümmten Abschnitt aufweist. In diesem Schlitzführungsabschnitt 12.22 läuft eine Führungsrolle 16, die an der Führungseinheit 8B angeordnet ist und am Ende der Bewegungsbahn der Führungseinheit 8B nach innen geführt wird, wodurch eine Koordinierung der Längs- und Querbewegung der Türblätter 1 A und 1 B erreicht wird.

Die Funktionsweise der Anordnung zur Querverschiebung der Tragführung 3 ist folgende. Beim Ein- und Ausschalten des Motors 9 wird die Reaktionsbewegung des Gehäuses auf den ersten Spreizhebel 13 und über die Koppelstange 13.2 auf den zweiten Spreizhebel 13.3 übertragen. Im Zuge der Schwenkbewegung der Spreizhebel 13 und 13.3, die sich über die Rollen 13.1 und 13.4 in den Schlitzführungen 12.1 und 12.21 der Führungsplatte 12 abstützen, wird die Tragführung 3 zusammen mit den Türblättern und dem auf der Tragführung 3 angeordneten Motor 9 und allen Antriebsverbindungen in Querrichtung nach außen geführt, bis sie in die Verschiebestellung gerät, in welcher die Spreizhebel die in den Zeichnungen dargestellte Position einnehmen. Sobald diese Verschiebestellung erreicht und die weitere Bewegung der Tragführung durch entsprechende Anschläge gestoppt ist, wird ein entsprechendes Drehmoment von der Abtriebswelle des Motors 9 auf den Riementrieb übertragen, und die beiden Türblätter bewegen sich in entgegengesetzter Richtung in die vollständig geöffnete Stellung. Beim Schließen der Tür läuft der umgekehrte Vorgang ab. Die beiden Türblätter werden zunächst mittels des entsprechend umgekehrten Drehmoments von der Abtriebswelle des Motors 9 aus in die Verschiebestellung zurückgeführt, und sodann wird aufgrund der Reaktionskraft der Antriebsvorrichtung das entsprechende Drehmoment auf die Spreizhebel 13 und 13.3 ausgeübt, so dass die Tragführung 3 in die geschlossene Stellung zurückgeführt wird. Dabei ist die Anordnung so, dass jeder Spreizhebel in der Geschlossenstellung der Tragführung 3 sich in einer Lage im oder kurz hinter dem Totpunkt seiner Schwenkbewegung befindet zur Verriegelung der Tragführung 3 in der Geschlossenstellung, so dass die Tür auch durch Drücken von innen nicht mehr geöffnet werden kann.

Zur Abstützung der Türblätter 1 A und 1 B dienen die bereits erwähnten Rollenführungen 15A, 15B. Diese sind jeweils mittels eines Schwenkhebels 14.1A, 14.1B mit einer im Bereich des Türrahmens 2 vertikal angeordneten Drehsäule 14A, 14B verbunden. Die Drehsäule ist ihrerseits an ihrem oberen Ende über einen zweiten Schwenkhebel 14.2A, 14.2B mit der Tragführung 3 derart verbunden, dass ein Verschieben der Tragführung 3 in Querrichtung eine Drehbewegung der Drehsäule 14A, 14B bewirkt. Wie insbesondere den Fig. 1A und 1B zu entnehmen, ist die Drehsäule 14A, 14B an ihrem unteren Ende über eine Kugel 19 axial drehbar gelagert, und sie ist in axialer Richtung nach oben gegen die Kraft einer am oberen Ende angeordneten Druckfeder 20 verschiebbar. Dies hat den Vorteil, dass beim Auftreten von starken Stößen in vertikaler Richtung, beispielsweise beim Fahren des Fahrzeugs durch Schlaglöcher, ein Springen der Drehsäule nach oben aufgrund der entsprechend stark dimensionierten Druckfeder verhindert wird.

Die oben erläuterten Befestigungsarten der in Querrichtung verlaufenden Führungsschienen 5.1 und 5.2 in den am Türrahmen 2 angeordneten Halterungen 6.1 und 6.2 sowie der Führungsplatte 12 auf den Halterungen 6.1 und 6.2 bringt große Vorteile bei der Montage und Justierung der gesamten Tür in der Portalöffnung eines Fahrzeugs. So ist es beispielsweise möglich, bei der Montage der Tragführung 3 mit Hilfe der Schraubverbindungen 17.1 und 17.2 die in Querrichtung verlaufenden Führungsschienen 5.1 und 5.2 so auszurichten, dass sie streng parallel zueinander in Querrichtung verlaufen, auch wenn Ungenauigkeiten in der Ausrichtung des Rahmens 2 und der Halterungen 6.1 und 6.2 vorhanden sind. Durch diese Justierung wird ein Klemmen bei der Bewegung der Tragführung 3 in Querrichtung verhindert.

Die Befestigung der Führungsplatte 12 auf den Halterungen 6.1 und 6.2 über durch die Langlöcher 12.41 und 12.42 geführte Schraubverbindungen 18.1 und 18.2 eröffnet die Möglichkeit einer Selbstjustierung der Führungsplatte 12. Um dies zu erreichen werden bei der Montage der Tür die Schrauben 18.1 und 18.2 zunächst nur handfest angezogen. Nach der Montage wird die Tür von Hand mehrmals auf- und zugeschoben, was zur Folge hat, dass sich die Führungsplatte 12 über die in ihr geführte Laufrolle 16 optimal einstellt. Danach können die Schrauben 18.1 und 18.2 endgültig fest angezogen werden.

## Patentansprüche

1. Schwenkschiebetür für Fahrzeuge, insbesondere Fahrgasttür für Fahrzeuge des öffentlichen Personennahverkehrs, mit zwei in ihrer Längsrichtung verschiebbaren Türblättern (1 A, 1 B), die in einer Tragführung(3) aufgehängt und verschiebbar geführt sind, welche zusammen mit den Türblättern aus einer Geschlossenstellung, in der die Türblätter in der Fahrzeugwand liegen, in eine Verschiebestellung, in der die Türblätter außen vor der Fahrzeugwand liegen, und zurück versetzbar ist, und pro Türblatt eine sich mindestens über einen Teil der Türbreite erstreckende, als Rundstange ausgebildete Führungsschiene (3 A, 3 B) aufweist, auf der jeweils eine die Führungsschiene an mindestens drei Seiten umfassende Führungseinheit (8 A, 8 B) geführt ist und an der Führungseinheit jeweils ein parallel zur Führungsschiene (3 A, 3 B) verlaufender und gegen diese nach außen versetzter Tragarm (1.1 A, 1.1 B) angeordnet ist, an welchem das Türblatt (1 A, 1 B) angeordnet ist und zur Abstützung des Türblatts eine Rollenführung (15 A, 15 B) dient, die schwenkbar am Türrahmen (2) gelagert ist und in eine in der Nähe der Unterkante des Türblatts angeordnete Führungsschiene (1.2 A, 1.2 B) eingreift und die Rollenführung (15 A, 15 B) jeweils über einen ersten Schwenkhebel (14.1 A, 14.1 B) mit einer vertikal im Bereich des Türrahmens (2) angeordneten Drehsäule (14 A, 14 B) verbunden ist und die Drehsäule an ihrem oberen Ende einen zweiten Schwenkhebel (14.2 A, 14.2 B) trägt, der mit der Tragführung (3) derart verbunden ist, dass ein Verschieben der Tragführung (3) in Querrichtung eine Drehbewegung der Drehsäule bewirkt und mit einer Antriebsvorrichtung (9) für die Verschiebebewegung der Türblätter aus deren Reaktionskraft eine Kraft für die Versetzung der Tragführung (3) abgeleitet wird, wobei die Tragführung an beiden Enden mit einem Rahmenteil (4.1, 4.2) fest verbunden ist und jedes Rahmenteil in mit dem Türrahmen (2) verbundenen Querführungen (5.1 - 6.1, 5.2 - 6.2) in einer Richtung horizontal und quer zur Türöffnung verschiebbar geführt ist und die Reaktionskraft der Antriebsvorrichtung (9) auf ein jeweils an beiden Enden der Tragführung (3) zwischen der Tragführung und einem mit dem Türrahmen (2) fest verbundenen Stützteil (12.1) angeordnetes Spreizelement (13) ein Drehmoment ausübt, welches eine in Verschiebungsrichtung der Tragführung (3) auf diese einwirkende Kraft zur Erzeugung der Verschiebebewegung in Querrichtung bewirkt, **dadurch gekennzeichnet, dass** die Querführungen mit dem Türrahmen (2) fest verbundene Halterungen (6.1, 6.2) aufweisen, an denen jeweils eine in Querrichtung verlaufende Führungsschiene (5.1, 5.2) derart angeordnet ist, dass sie um eine vertikale Achse schwenkbar in der horizontalen Ebene justierbar ist und die Drehsäule (14 A, 14 B) an ihrem unteren Ende über eine Kugel (19) axial und drehbar gelagert ist und in axialer Richtung nach oben gegen die Kraft einer am oberen Ende angeordneten Druckfeder (20) verschiebbar ist.

2. Schwenkschiebetür nach Anspruch 1, **dadurch gekennzeichnet, dass** die in Querrichtung verlaufende Führungsschiene (5.1, 5.2) über mindestens zwei in einer horizontalen Ebene durch die Halterungen (6.1, 6.2) geführte Schraubverbindungen (17.1, 17.2) mit der Halterung in einer horizontalen Ebene verstellbar verbunden ist.

3. Schwenkschiebetür nach Anspruch 2, **dadurch gekennzeichnet, dass** die in Querrichtung verlaufenden Führungsschienen (5.1, 5.2) über drei Schraubverbindungen mit der Halterung (6.1, 6.2) verbunden ist.

4. Schwenkschiebetür nach einem der Ansprüche 1 bis 3, **dadurch gekennzeichnet, dass** die Halterungen (6.1,6.2) der Querführungen über eine oberhalb der Tragführung (3) horizontal und parallel zur Tragführung angeordnete Führungsplatte (12) fest miteinander verbunden sind und die Stützteile als Schlitzführungen (12.1, 12.21) in der Führungsplatte (12) ausgebildet sind, in denen sich über Stützrollen (13.1, 13.4) die als Spreizhebel (13, 13.3) ausgebildeten Spreizelemente abstützen.

5. Schwenkschiebetür nach Anspruch 4, **dadurch gekennzeichnet, dass** in der Führungsplatte (12) eine weitere Schlitzführung (12.22) angeordnet ist, die einen nach innen gekrümmten Abschnitt aufweist und in welcher eine mit einem Türblatt verbundene Führungsrolle (16) zur Koordinierung der Längs- und Querbewegung des Türblatts geführt ist.

6. Schwenkschiebetür nach den Ansprüchen 4 oder 5, **dadurch gekennzeichnet, dass** die Befestigung der Führungsplatte (12) an den Halterungen (6.1, 6.2) der Querführungen über Schraubverbindungen (18.1, 18.2) bewirkt wird, die durch Langlöcher (12.41, 12.42) in der Führungsplatte (12) geführt sind, deren Längsrichtung parallel zu den in Längsrichtung der Führungsplatte (12) verlaufenden Schlitzführungen (12.1, 12.21) ausgerichtet ist.

7. Schwenkschiebetür nach Anspruch 4 und ggf. einem der Ansprüche 5 und 6, **dadurch gekennzeichnet, dass** jeder Spreizhebel (13, 13.3) in der Geschlossenstellung der Tragführung (3) sich in einer Lage im oder kurz hinter dem Totpunkt seiner Schwenkbewegung befindet zur Verriegelung der Tragführung in der Geschlossenstellung.

## Claims

1. Swivelling and sliding door for vehicles, in particular a passenger door for local public-transport vehicles, which has two door leaves (1 A, 1 B) which are displaceable in their longitudinal direction and are suspended and displaceably guided in a carrier guide (3) which can be offset, together with the door leaves, out of a closed position in which the door leaves are located in the wall of the vehicle and into a displacing position in which said door leaves are located outside in front of the wall of the vehicle, and back, and has, for each door leaf, a guide rail (3 A, 3 B) which extends at least over part of the width of the door and is constructed as a round bar and on each of which a guide unit (8 A, 8 B), which encompasses said guide rail on at least three sides, is guided, and there is disposed, on each guide unit, a carrier arm (1.1 A, 1.1 B) which extends parallel to the guide rail (3 A, 3 B) and is offset outwards compared to the latter and on which the door leaf (1 A, 1 B) is disposed, and use is made, for supporting the door leaf, of a roller guide (15 A, 15 B) which is supported on the doorframe (2) in a swivellable manner and engages in a guide rail (1.2 A, 1.2 B) disposed in the vicinity of the lower edge of the door leaf, and said roller guide (15 A, 15 B) is connected, in each case, via a first swivel lever (14.1 A, 14.1 B) to a turning post (14 A, 14 B) disposed vertically in the region of the doorframe (2), and said turning post carries, at its upper end, a second swivel lever (14.2 A, 14.2 B) which is connected to the carrier guide (3) in such a way that displacement of said carrier guide (3) in the transverse direction brings about a rotating movement of the turning post, and to a driving device (9) for the displacing movement of the door leaves, from the reaction force of which a force for offsetting the carrier guide (3) is derived, wherein said carrier guide is fixedly connected, at both ends, to a frame part (4.1, 4.2) and each frame part is guided, so as to be displaceable in a direction horizontal and transverse to the door aperture, in transverse guides (5.1 - 6.1, 5.2 - 6.2) connected to the doorframe (2), and the reaction force of the driving device (9) exerts, on a spreading element (13) disposed at each of the two ends of the carrier guide (3), between said carrier guide and a supporting part (12.1) which is fixedly connected to the doorframe (2), a torque which brings about a force, which acts upon the carrier guide (3) in the direction of displacement of the latter, for generating the displacing movement in the transverse direction, **characterised in that** the transverse guides have holding arrangements (6.1, 6.2) which are fixedly connected to the doorframe (2) and on each of which a guide rail (5.1, 5.2) extending in the transverse direction is disposed in such a way that it can be adjusted in the horizontal plane so at to be swivellable about a vertical axis, and the turning post (14 A, 14 B) is axially and rotatably supported at its lower end via a ball (19) and is displaceable upwards in the axial direction against the force of a compression spring (20) disposed at the upper end.

2. Swivelling and sliding door according to claim 1, **characterised in that** the guide rail (5.1, 5.2) which extends in the transverse direction is connected, via at least two screw-type connections (17.1, 17.2) which are passed through the holding arrangements (6.1, 6.2) in a horizontal plane, to the holding arrangement so as to be adjustable in a horizontal plane.

3. Swivelling and sliding door according to claim 2, **characterised in that** the guide rails (5.1, 5.2) which extend in the transverse direction are connected to the holding arrangement (6.1, 6.2) via three screw-type connections.

4. Swivelling and sliding door according to one of claims 1 to 3, **characterised in that** the holding arrangements (6.1, 6.2) of the transverse guides are connected fixedly to one another via a guide plate (12) disposed above the carrier guide (3) in a manner horizontal and parallel to the latter, and the supporting parts are constructed in the guide plate (12) as slot guides (12.1, 12.21) in which the spreading elements, which are constructed as spreading levers (13, 13.3), are supported via supporting rollers (13.1, 13.4).

5. Swivelling and sliding door according to claim 4, **characterised in that** there is disposed in the guide plate (12) another slot guide (12.22) which has an inwardly curved section and in which there is guided a guide roller (16) for coordinating the longitudinal and transverse movements of a door leaf, which guide roller is connected to said door leaf.

6. Swivelling and sliding door according to claims 4 or 5, **characterised in that** the fastening of the guide plate (12) to the holding arrangements (6.1, 6.2) of the transverse guides is brought about via screw-type connections (18.1, 18.2) which are passed through slots (12.41, 12.42) in said guide plate (12), whose longitudinal direction is oriented parallel to the slot guides (12.1, 12.21) which extend in the longitudinal direction of said guide plate (12).

7. Swivelling and sliding door according to claim 4 and, optionally, according to either of claims 5 and 6, **characterised in that**, when the carrier guide (3) is in the closed position, each spreading lever (13, 13.3) is in a location at or slightly behind the dead centre of its swivelling movement for the purpose of locking said carrier guide in the closed position.

## Revendications

1. Porte louvoyante coulissante pour véhicules, en particulier porte passagers pour véhicules de transports publics urbains et suburbains, comportant deux vantaux coulissants dans leur sens longitudinal (1 A, 1 B) qui sont guidés en coulissement et suspendus dans un guide support (3) qui peut coulisser vers l'extérieur conjointement avec les vantaux, d'une position fermée dans laquelle les vantaux se trouvent dans la paroi du véhicule, à une position coulissée dans laquelle les vantaux se trouvent à l'extérieur, devant la paroi du véhicule et qui peut être repoussé, ladite porte comprenant un rail de guidage (3 A, 3 B) par vantail, présentant la forme d'une barre ronde, s'étendant au moins sur une partie de la largeur de la porte, sur laquelle est guidée une unité de guidage (8 A, 8 B) entourant le rail de guidage sur au moins trois côtés, et sur l'unité de guidage étant disposé respectivement un bras support (1.1 A, 1.1. B), déplacé vers l'extérieur contre lui, s'étendant parallèlement au rail de guidage (3 A, 3 B) et sur lequel est monté le vantail (1 A, 1 B) et un guidage à rouleaux (15 A, 15 B), qui sert d'appui au vantail, qui est placé de manière pivotante sur le châssis de porte (2) et qui s'engage dans un rail de guidage (1.2 A, 1.2 B) logé à proximité du bord inférieur du vantail, et le guidage à rouleaux (15 A, 15 B) étant relié à un montant rotatif (14 A, 14 B) logé verticalement au niveau du châssis de porte (2), au moyen d'un premier levier pivotant (14.1 A, 14.1 B), et le montant rotatif portant sur son extrémité supérieure, un second levier pivotant (14.2 A, 14.2 B) relié au guide support (3), de telle sorte qu'un déplacement du guide support (3) dans le sens transversal provoque un mouvement de rotation du montant rotatif, et qu'à partir de la force de réaction des vantaux est dérivée une force pour le déplacement du guide support (3) avec un mécanisme d'entraînement pour le mouvement de coulissement desdits vantaux, le guide support étant relié aux deux extrémités à une partie du châssis (4.1, 4.2) et chaque partie de châssis étant guidée en coulissement dans les guidages transversaux (5.1 - 6.1, 5.2 - 6.2) reliés au châssis de porte (2), dans un sens horizontal et transversal par rapport à la porte, la force de réaction du mécanisme d'entraînement (9) exerçant un couple sur un élément d'écartement (13) disposé respectivement sur les deux extrémités du guide support (3), entre le guide support et une pièce d'appui (12.1) reliée fixement au châssis de porte (2), ledit couple agissant sur cette force agissante dans le sens de la translation du guide support (3), pour générer le mouvement de translation dans la direction transversale, **caractérisée en ce que** les guidages transversaux comportent des supports (6.1, 62) reliés fixement au châssis de porte (2), sur lesquels un rail de guidage (5.1, 5.2) est respectivement disposé dans le sens transversal, de telle sorte qu'il est réglable dans le plan horizontal, en pivotant autour d'un axe vertical et qu'à son extrémité inférieure, le montant rotatif (14 A, 14 B) est posé de manière rotative et axiale au moyen d'une boule (19) et qu'il est déplaçable vers le haut dans le sens axial, à l'encontre de la force d'un ressort de compression (20) logé sur son extrémité supérieure.

2. Porte louvoyante coulissante selon la revendication 1, **caractérisée en ce que** le rail de guidage (5.1, 5.2) s'étendant dans le sens transversal est relié de manière réglable dans un plan horizontal au support, à l'aide d'au moins deux assemblages vissés (17.1, 17.2) guidés par les supports (6.1, 6.2) dans un plan horizontal.

3. Porte louvoyante coulissante selon la revendication 2, **caractérisée en ce que** les rails de guidage (5.1, 5.2) s'étendant dans le sens transversal sont reliés aux supports (6.1, 6.2) par trois assemblages vissés.

4. Porte louvoyante coulissante selon l'une quelconque des revendications 1 à 3, **caractérisée en ce que** les supports (6.1, 6.2) des guidages transversaux sont reliés fixement ensemble à l'aide d'une platine de guidage (12), disposée au-dessus du guide support (3), horizontalement et parallèlement au guide support, et que les pièces d'appui sont conformées en guides à fente (12.1, 12.21) dans la platine de guidage (12), dans lesquels s'appuient au moyen de galets d'appui (13.1, 13.4), les éléments d'écartement conformés en levier d'écartement (13, 13.3).

5. Porte louvoyante coulissante selon la revendication 4, **caractérisée en ce que** dans la platine de guidage (12) est disposée un autre guide à fente (12.22) qui présente une partie cintrée vers l'intérieur et dans lequel un galet de guidage (16) relié à un vantail est guidé pour la coordination avec le mouvement longitudinal et transversal du vantail.

6. Porte louvoyante coulissante selon l'une quelconque des revendications 4 ou 5, **caractérisée en ce que** la fixation de la platine de guidage (12) sur les montants (6.1, 6.2) des guides transversaux est réalisée par des assemblages vissés (18.1, 18.2) qui sont guidés à travers des trous oblongs (12.41, 12.42), dans la platine de guidage (12) dont le sens longitudinal est orienté parallèlement aux guides à fente (12.1, 12.21) s'étendant dans le sens longitudinal de la platine de guidage (12).

7. Porte louvoyante coulissante selon la revendication 4 et éventuellement selon l'une quelconque des revendications 5 et 6, **caractérisée en ce que** dans la position fermée du guide support (3), chaque levier d'écartement (13, 13.3) se trouve dans une position au point mort ou tout de suite après le point mort de son mouvement de pivotement, pour le verrouillage du guide support dans la position fermée.
